# EUROPÄISCHE PATENTSCHRIFT

(11) **EP 0 788 073 B1**
(45) Veröffentlichungstag und Bekanntmachung des Hinweises auf die Patenterteilung: **29.08.2001**
(21) Anmeldenummer: 96250285.2
(22) Anmeldetag: 09.12.1996
(51) Int. Cl.: G07B 17/00

(54) **Vorrichtung zum Bedrucken eines auf einer Kante stehenden Druckträgers**
Device for printing a printing support standing on an edge
Dispositif pour imprimer un support d'impression debout sur un bord

(30) Priorität: 31.01.1996 DE 19605015; 25.10.1996 DE 19645363
(43) Veröffentlichungstag der Anmeldung: 06.08.1997
(73) Patentinhaber: Francotyp-Postalia Aktiengesellschaft & Co., 16547 Birkenwerder (DE)
(72) Erfinder: Geserich, Frank, 13347 Berlin (DE); von Inten, Wolfgang, 13503 Berlin (DE)

(56) Entgegenhaltungen:
- WO-A-90/01742
- WO-A-90/04824
- GB-A- 2 272 401
- US-A- 5 467 709

## Beschreibung

Die Erfindung betrifft eine Vorrichtung zum Bedrucken eines auf einer Kante stehenden Druckträgers, insbesondere eines Briefes in Frankier- und/oder Adressiermaschinen.

Bei derartigen Maschinen werden der Druckträger an einer Druckeinrichtung entlanggeführt und in einem Durchlauf die Frankierung beziehungsweise Adresse gedruckt.

Es ist üblich, den Druckträger entweder flach liegend, siehe beispielsweise US 5,467,709 oder auf einer Kante stehend, siehe beispielsweise US 5,025,386, an der Druckeinrichtung entlangzuführen.
In jedem Fall ist es wichtig, daß der Druckträger und die Druckeinrichtung zueinander in eine definierte Position gelangen, damit der Abdruck an der vorgesehenen Stelle und mit ausreichender Qualität erfolgt.
Beim waagerechten Transport wird entsprechend dem größten zum Einsatz kommenden Druckträgerformat eine relativ große Auflagefläche benötigt, wodurch wiederum für die Maschine eine entsprechend große Standfläche bedingt ist.
In der Lösung gemäß US 5,467,709 wird berührungslos mittels eines Tintendruckkopfes gedruckt. Der Brief wird zwischen einem angetriebenen Transportband und federnd gelagerten Andruckrollen befördert, wobei der Brief außerdem an einer Längsführungsplatte anliegt. Die Längsführungsplatte ist mit einer dem Transportband angepaßten Ausnehmung und mit einer rechteckförmigen Ausnehmung für den Tintendruckkopf versehen, über deren Diagonale die Düsenreihe des Tintendruckkopfes verläuft. Das Transportband, die Längsführungsplatte und der Tintendruckkopf sind über dem Brief angeordnet. Die federnden Andruckrollen und eine im Druckbereich federnd gelagerte Andruckrolle sind unter dem Brief angeordnet.
Der Federweg der Andruckrollen und der Andruckplatte entspricht der maximalen Dicke der Briefe, die zwischen 2 mm und 20 mm schwanken kann.
Die Federkraft muß für den gesamten Gewichtsbereich der Briefe ausreichen - ungefähr 20 bis 1000 g - und außerdem dafür, daß die Briefe ausreichend plan im Bereich der Ausnehmung für den Druckkopf anliegen.
Für das berührungslose Tintendruckverfahren muß ein konstanter, möglichst geringer Abstand zwischen Druckträger und Tintendruckkopf eingehalten werden, damit einerseits Schiefspritzer geringe Auswirkungen haben und andererseits der Druckträger nicht die Düsenfläche berührt und somit Schmierer vermieden werden.
Die Gefahr der Verschmierung besteht aber trotzdem noch, wenn der Brief den Bereich der Ausnehmung verläßt und dann zwangsläufig an der Längsführungsplatte entlanggleitet.
Bei schnell wechselnder Mischpost sind diese Bedingungen schwer einzuhalten.

Weiterhin ist eine Frankiermaschine bekannt, vergleiche US 5,025,386 bei der die Briefe hochkant, leicht geneigt auf einem umlaufenden Transportband befördert werden. Die Briefe liegen dabei an einem Führungsblock an, in dem ein Druckfenster vorgesehen ist. Im Druckfenster ist ein Thermodruckkopf höhen- und seitenverschiebbar angeordnet, mit dem der Frankierdruck auf den Brief erfolgt.
Die Größe des Druckfensters muß der maximalen Länge und Breite des Druckbildes angepaßt sein.
Der einzelne Brief wird bis zu dem Druckfenster bewegt und dann angehalten und mittels einer Andruckplatte gegen das Führungsblech beziehungsweise das Druckfenster gedrückt. Die Andruckplatte wird von einem Motor über Zahnradgetriebe und ein Kurbelgelenk angetrieben. Das ist ein relativ großer mechanischer Aufwand und die aufzubringenden Gegendruckkräfte für Thermodruck sind gleichfalls groß.
Nach dem Bedrucken wird der Brief freigegeben und weiter transportiert. Es ist offensichtlich, daß mit diesem intermittierenden Betrieb nur geringe Brief-Durchlaufquoten erreichbar sind. Der Aufwand für die Thermodruckkopfverstellung ist erheblich.

Zweck der Erfindung ist eine Vereinfachung des Brieftransports und eine Verbesserung der Drucktechnik.

Der Erfindung liegt die Aufgabe zugrunde, eine Vorrichtung zum Transport eines auf der Kante stehenden Druckträgers zu schaffen, die bei einfacher Bauweise eine präzise Führung des Druckträgers und ein einwandfreies Druckbild gewährleistet.

Erfindungsgemäß wird diese Aufgabe gemäß den Patentansprüchen gelöst.
Aufgrund der unmittelbaren Kopplung der Andruckelemente mit dem Transportband und des Einsatzes eines Tintendruckkopfes sind ein kontinuierlicher Transport und Druckvorgang möglich. Da berührungslos gedruckt wird, sind die erforderlichen Andruckkräfte gering, zumal die Reibung an der Führungsplatte durch entsprechende glatte Oberfläche und Gleitschienen niedrig gehalten werden kann.
Die erfindungsgemäße Gestaltung des dem Druckbereich beziehungsweise der Ausnehmung folgenden Bereiches bewirkt, daß der Druckträger an dieser Stelle freiliegt.

Dadurch werden eine genügend lange Eindringzeit für die Tinte erreicht und so ein Verschmieren des Druckbildes verhindert.
Indem der Bereich vor der Ausnehmung und die Düsenebene hintereinandergestaffelt zurückversetzt sind sowie der nachfolgende Bereich noch weiter zurückversetzt oder offen ist, wird außerdem noch ein Verhaken des Aufzeichnungsträgers an einer der Kanten verhindert.
Im einzelnen ist die Führungsplatte im Bereich nach der Ausnehmung wahlweise entweder als offene Ausnehmung fortgesetzt oder durch mechanische Formgebung - beispielsweise beim Plastspritzverfahren mittels der Gußform - oder durch Abtragung gegenüber der Anlagefläche für den Druckträger um eine Tiefe zurückversetzt, die größer ist als die größte zu erwartende Wölbung des Druckträgers im bedruckten Bereich.
Bei den beiden letzteren Varianten beträgt das praktisch zwar nur einige Zehntelmillimeter, aber zwecks Realisierung des gestaffelten Rückversatzes kann die Freiraumtiefe bis zu zwei Millimeter betragen.
Durch die Anordnung von Gleitschienen in Transportrichtung an der Führungsplatte kann die Anlagefläche für den Druckträger wesentlich verkleinert werden und damit auch die Reibung.
Der bereits erwähnte anlagefreie Bereich für den bedruckten Teil des Druckträgers ist leicht realisierbar, indem die Gleitschienen weiter auseinanderstehen als die Druckbildbreite und dicker sind als die größte zu erwartende Wölbung des Druckträgers.
Die Realisierung des strukturierten Teils der Führungsplatte mittels eines Einsatzes aus einem rostfreien Metall hat mehrere Vorteile. So kann dieser Einsatz mit einem Folgewerkzeug aus einem Stück Blech maßhaltig gestanzt und gedrückt werden. Rostfreies Metall ist sehr gut polierbar, abriebfest und hat gute Gleiteigenschaften. Das ermöglicht besonders gute Gleitbedingungen für die aus Plast bestehenden Andruckelemente, wenn kein Druckträger zwischen diesen und der Führungsplatte eingespannt ist. Schließlich können statische Aufladungen von dem Metall gut abgeleitet werden.

Wenn Frankier- und Adressendruck in einem Durchlauf erfolgen sollen, ist das zwar mit einem Tintendruckkopf möglich, es bedingt jedoch eine entsprechende Verstelleinrichtung für den Tintendruckkopf.
Ist jeder Ausnehmung beziehungsweise Druckfunktion ein Tintendruckkopf fest zugeordnet, dann entfällt nicht nur die Verstelleinrichtung sondern es kann je nach Wunsch verschiedenfarbig - beispielsweise Frankierdruck rot und Adressendruck schwarz - gedruckt werden.

Die Führungsplatte und das Transportband bilden einen Winkel von 90°. Legt man die Koordinaten eines gedachten Koordinatenkreuzes mit x in Transportrichtung beziehungsweise Längskante des Transportbandes, z in Breitenrichtung des Transportbandes und y in die Höhenausdehnung der Führungsplatte, dann ist ersichtlich, daß die z- und x- Position des Druckträgers mittels der Andruckelemente leicht einhaltbar ist. Die Neigung der Führungsplatte ist dabei so gewählt, daß der Druckträger bereits ohne Einwirkung der Andruckelemente eine sichere Anlageposition bezieht, aber trotzdem die Anlagekraft in dieser Position so gering ist, daß der Abrieb vernachlässigbar ist.
Die Anordnung der Andruckelemente auf dem Transportband ermöglicht eine Variation des Brieftransports.
Bei Ausführung der Führungsplatte als ebene Platte steht der Brief auf dem Transportband.
Bei Ausführung der Führungsplatte als L-förmig abgewinkelte Platte steht der Brief auf dem kurzen Schenkel des L-Teils.
Die Schräglage ist vorzugsweise in einem Winkel α = 18° der zx-Ebene aus dem Lot. Damit wird eine Minimierung der am Druckträger angreifenden Kräfte erreicht. In Abhängigkeit von der Reibpaarung ist auch ein Bereich der Schräglage von größer 90° bis 135° möglich.

Die Anordnung des Inkrementalgebers und der Antriebswalze auf einer gemeinsamen Achse und die Verwendung eines aus einem Zahniemen bestehenden Transportbandes sichern eine genaue Erfassung des Transportweges und eine schlupffreie Bewegungsübertragung.

Für die Andruckelemente sind unterschiedliche Ausführungen möglich. Die streifen-, ring- und U-förmigen Klemmlaschen können gleich als zusätzliche Konfektionierung des Transportbandes unlösbar mittels Verkleben, Vulkanisieren oder Verschweißen mit letzterem verbunden sein. Je nach Bedürfnis ist jedoch auch eine lösbare formschlüssige Verbindung beispielsweise mittels balliger Zapfen an der Unterseite der Andruckelemente und Löcher im Transportband möglich. Die Andruckelemente sind dann leicht einzuschnappen, haben aber trotzdem einen festen Sitz.

Die U-Form erscheint als besonders vorteilhaft sowohl für die Klemmlasche als auch für die mittels des Stößels geführte Andruckfeder. Bei der Ausführung des Andruckelementes als federnd gelagerter Stößel mit teilweise mit einem Reibbelag versehener Andruckplatte sind Mitnahme- und Gleiteigenschaften besonders gut beherrschbar.
Durch die federnde Auslenkung der Andruckelemente und die zweckentsprechende Gestaltung des Übergangs bis zum Kraftschluß mit dem Druckträger beziehungsweise mit der Führungsplatte durch angepaßte Auslenkelemente werden eine kontinuierliche Anpassung an die unterschiedlichen Dicken der Druckträger und eine kontinuierliche Einleitung der Andruckkraft erreicht.
Der Einsatz eines geeigneten Polyurethanwerkstoffes oder Gummis für die Klemmlaschen und für die U-förmige Feder bietet den Vorteil der höheren Verschleißfestigkeit und der Geräuschminderung, darüber hinaus ist eine große Variation der Federeigenschaften möglich.

Die Ausführung des Andruckelementes mit einer Andruckplatte aus beispielsweise einem geeigneten Polyamid, die auf die Führungsplatte zu und von dieser weg federnd beweglich angeordnet und die in einem Teilbereich mit einem Reibbelag aus einem geeigneten Polyurethan beschichtet ist, hat mehrere Vorteile.
Mit dem beschichteten Teil werden gute Mitnahmeeigenschaften bezüglich des Druckträgers erzielt.
Mit dem unbeschichteten Teil der Andruckplatte werden gute Gleiteigenschaften beim unmittelbaren Gleiten desselben an der Führungsplatte erreicht. Das ist der Fall, wenn momentan kein Druckträger eingespannt ist.
Die federnde Lagerung der Andruckplatte ermöglicht, wie bereits erwähnt, eine problemlose Anpassung an die unterschiedlichen Briefdicken,
Die Gestaltung der übrigen Teile des Andruckelements hat weitere Vorteile zur Folge.
Das Andruckelement ist aus folgenden Teilen zusammengesetzt:
- Einem Bügel mit einer Vorderwand als Andruckplatte, einer Deckplatte und einer Rückwand mit einem Fortsatz. Die Deckplatte ist als Verbindungsstück zwischen Andruckplatte und Rückwand ausgebildet.
- Einer Achse, die zwischen Vorderwand und Rückwand eingesetzt ist.
- Einer U-förmigen Gummifeder, die in ihrer Mitte auf der Achse geführt ist.
- Einem Lagerboden mit einem Gleitlager für die Achse. Der Lagerboden weist außerdem in seiner Rückwand Ausnehmungen zur Befestigung der freien Enden der U-förmigen Feder auf, wobei die Enden etwas über die Rückwand hinausragen. In die Unterseite des Lagerbodens ist eine Ausnehmung eingeformt zur lösbaren formschlüssigen Aufnahme von Zapfen einer Gegenplatte. Die Gegenplatte ist in einer Zahnlücke des Zahnriemens angeordnet und die Zapfen ragen durch entsprechend angepaßte Löcher des Zahnriemens. Der Lagerboden wird auf die Zapfen bis zum Anschlag aufgeschoben. Auf diese Weise schließen der Lagerboden und die Gegenplatte den Zahnriemen zwischen sich ein und der Lagerboden ist sicher befestigt.

Das Andruckelement läßt sich leicht zusammensetzen und an dem Zahnriemen montieren. Die überstehenden Enden der U-förmigen Gummifeder dienen als geräuscharme Stoßdämpfer für die Rückwand des Bügels. Selbstverständlich könnte für die Feder anstelle von Gummi auch ein geeigneter Silikonkautschuk oder Polyurethan eingesetzt werden.

Die Ausbildung der Rückwand mit einem Fortsatz zur Führung des Bügels im Anfangs- und Endbereich des Transportbandes durch Auslenkelemente ermöglicht eine einfache Realisierung mittels einer kontinuierlich nach außen gekröpften plattenförmigen Kulisse.
Die Kulisse gibt das Andruckelement je nach Lage desselben entweder kontinuierlich frei oder ganz frei oder sperrt es.

Die Erfindung wird nachstehend am Ausführungsbeispiel näher erläutert.
Es zeigen:
- Fig. 1: eine perspektivische Ansicht einer erfindungsgemäßen Anordnung mit gerader Führungsplatte und Brieftransport auf einem Transportband mit Andruckelementen,
- Fig. 2: eine Führungsplatte mit einem Einsatz,
a) die Gesamtansicht,
b) den Einsatz in der Perspektive,
c) einen Längsschnitt im Druckbereich,
- Fig. 3: eine Seitenansicht einer erfindungsgemäßen Anordnung mit L-förmiger Führungsplatte und Brieftransport auf dem kurzen Schenkel der Führungsplatte,
- Fig. 4: ein Transportband mit streifenförmigen Klemmlaschen, hochkant befestigt,
- Fig. 5: ein Transportband mit streifenförmigen Klemmlaschen, flach befestigt,
- Fig. 6: ein Transportband mit ringförmigen Klemmlaschen, hochkant außen befestigt,
- Fig. 7: ein Transportband mit ringförmigen Klemmlaschen, hochkant mittig befestigt,
- Fig. 8: ein Transportband mit U-förmigen Klemmlaschen,
- Fig. 9: eine Explosivdarstellung eines Andruckelements mit federnder Andruckplatte, von oben hinten gesehen,
- Fig. 10: eine Explosivdarstellung eines Andruckelements mit federnder Andruckplatte, von unten vorn gesehen,
- Fig. 11: eine Draufsicht nach Fig. 1 mit drei Stellungsvarianten für das Andruckelement, teilweise im Schnitt,
- Fig. 12: ein Transportband mit Vollzylindern und Klemmbacken,
- Fig. 13: Details der Auslenkung nach Fig. 12 im vorderen Umlenkbereich des Transportbandes,
- Fig. 14: Details der Auslenkung nach Fig. 12 im hinteren Umlenkbereich des Transportbandes.

Zur Vereinfachung der Darstellung und zum besseren Verständnis sind Teile weggelassen worden, die nicht zur Erläuterung benötigt werden, und die Zeichnung teilweise schematisiert ausgeführt.

Gemäß Fig.1 sind auf einem umlaufenden Transportband 1 Andruckelemente 12 lösbar befestigt. Zu diesem Zweck ist das Transportband 1 mit Löchern 100 versehen, durch die eine Gegenplatte 126 mit Zapfen 1261 ragt, die in nicht näher dargestellte zugeordnete Öffnungen der Andruckelemente 12 eingeschoben sind, siehe auch Fig.9 und 10.
Das Transportband 1 besteht vorzugsweise aus einem Zahnriemen 10 und zwei Zahnwalzen 11. Der Einfachheit halber ist die Zahnung nicht dargestellt. Die Gegenplatte 126 ist zweckmäßigerweise in einer Zahnlücke angeordnet und die Zahnwalzen 11 sind entsprechend angepaßt beziehungsweise mit Ausnehmungen versehen, siehe auch Fig.9.
Die antreibende Zahnwalze 11 ist in der Nähe des Druckbereiches gemeinsam mit einem Inkrementalgeber 5 fest auf einer Achse angeordnet. Der Inkrementalgeber 5 kann als Schlitzscheibe ausgeführt sein, die von einer Fotozelle 6 angestrahlt wird. Nicht sichtbar ist hinter der Schlitzscheibe eine Fotodiode zwecks Auswertung angeordnet. Der Inkrementalgeber 5 wirkt über eine Auswerte- und Steuerschaltung mit einem Sensor 7 für die Briefanfangserkennung zusammen, um den Druck zum richtigen Zeitpunkt auszulösen.
Außerhalb des Transportbandes 1 aber innerhalb der Umlaufbahn der Andruckelemente 12 sind im Ein- und Austrittsbereich der Briefe 3 Auslenkelemente 8 angeordnet. In diesem Fall in Form einer kontinuierlich nach außen gekröpften Kulisse. Es können jedoch auch einfach nach außen gekrümmte Streifen sein, siehe Fig.4 bis 6.
Die Auslenkelemente 8 dienen im Eintrittsbereich dazu, die Andruckelemente 12 so weit zurückzunehmen, daß der dickste zugelassene Brief 3 problemlos auf das Transportband 1 gelangt.
Die Auslenkelemente 8 dienen im Austrittsbereich dazu, die Andruckelemente 12 so weit zurückzunehmen, daß jeder transportierte Brief 3 sicher freigegeben wird und das Transportband 1 in Richtung einer Ablageeinrichtung verlassen kann.
Beim Transport stehen die Briefe 3 hochkant auf dem Transportband 1 und liegen unter der Wirkung der Andruckelemente 12 mit der zu bedruckenden Fläche 32 an einer Führungsplatte 2 an.
Die Führungsplatte 2 ist zwecks Vororientierung der Briefe 3 und Minimierung der Transportkräfte um einen Winkel α = 18° aus dem Lot geneigt.

Zwecks guter Gleiteigenschaften ist die Führungsplatte 2 mit parallelen Gleitschienen 23, 231 versehen, die sich in Transportrichtung x erstrecken.
Im Druckbereich weist die Führungsplatte 2 eine erste Ausnehmung 21 für einen Tintendruckkopf 4 auf, die in der Höhe eines aufzubringenden Frankierdruckes liegt. Eine zweite, höher liegende Ausnehmung 22 ist für den Fall vorgesehen, wenn auch noch eine Adresse auf den Brief 3 gedruckt werden soll.
Je nach Wahl ist dann ein zweiter Tintendruckkopf 4 für diese Ausnehmung 22 fest zugeordnet oder für Frankier- und Adressendruck wird ein gemeinsamer verstellbarer Tintendruckkopf 4 eingesetzt.
Unabhängig von der Entscheidung, welche Variante zum Einsatz kommt, ist die Düsenebene des Tintendruckkopfes 4 stets parallel zur Führungsplatte 2 anzuordnen und der Brief 3 mit einem möglichst geringen Abstand - kleiner 2 mm - an der Düsenebene vorbeizuführen.
Die Gleitschienen 231 haben im Bereich 25 nach der Ausnehmung 21, 22 zueinander einen Abstand a, der größer ist als die Druckbildbreite b. Die Dicke d der Gleitschienen 231 ist größer als die größte auftretende Wölbung w des Druckträgers 3 im bedruckten Bereich.

Gemäß Fig.2a ist die Führungsplatte 2 im Hauptanlage- und Druckbereich für den Brief mit einem Einsatz 20 versehen, der sich in Transportrichtung x erstreckt.
In den Einsatz 20 sind die Ausnehmungen 201, 202 für den Tintendruckkopf 4 und eine Öffnung 206 für den Sensor 7 eingestanzt sowie alle übrigen erforderlichen Strukturen eingeprägt, einschließlich der Gleitschienen 203, siehe auch Fig.2b.
Der Einsatz 20 besteht zweckmäßigerweise aus einem Stück rostfreien Metalls.
Die Gleitschienen 203 sind oberhalb und unterhalb der Ausnehmungen 201, 202 für den Tintendruckkopf 4 durchgehend über die gesamte Länge des Einsatzes 20 angeformt.
Die Gleitschienen 203 haben im Bereich 205 nach der Ausnehmung 201, 202 zueinander einen Abstand a, der größer ist als die Druckbildbreite b. Die Dicke d der Gleitschienen 203 ist hierbei größer als die größte zu erwartende Wölbung w des Briefes 3 im bedruckten Bereich.
Mit einem Abstand a > 25 mm und einer Dicke d = 2 mm wird eine ausreichende Sicherheit erreicht.

Wie in Fig.2c ersichtlich, sind der Bereich 204 vor den Ausnehmungen 201, 202, die Düsenebene 40 des Tintendruckkopfes 4 sowie der Bereich 205 danach hintereinander gestaffelt zurückversetzt angeordnet. Auf diese Weise werden Verhakungen der Briefe verhindert, infogedessen Staus vermieden und die Sicherheit des Brieftransports erhöht.
Wenn für die Herstellung des Einsatzes entsprechend geeignetes Blech verwendet wird, ist die Realisierung unproblematisch.

Gemäß Fig.3 ist die Führungsplatte 2 L-förmig gestaltet, wobei der Brief 3 mit einer Kante 31 auf dem kurzen Schenkel 27 des L-Teils der Führungsplatte 2 steht beziehungsweise entlanggleitet und an dem langen Schenkel 26 beziehungsweise an den an diesem befindlichen Gleitschienen 23 anliegt. Selbstverständlich sind beide Schenkel 26, 27 orthogonal zueinander angeordnet. Der kurze Schenkel 27 ist in Transportrichtung hochglanzpoliert. Das würde auch allgemein für die Führungsplatte 2 zutreffen, falls keine Gleitschienen 23 vorgesehen sind.
Ansonsten ist die weitere Gestaltung analog zum vorher Beschriebenen.

Für die Andruckelemente 12 bestehen vielfältige Ausführungsmöglichkeiten. Der Bereich ihrer Befestigung kann annähernd in der Mitte des Transportbandes 1 liegen oder der mit dem größten Abstand zur Führungsplatte 2 sein.

Gemäß Fig.4 sind die Andruckelemente 12 als streifenförmige Klemmlaschen ausgebildet, die quer zur Transportrichtung auf einer Längskante stehend mit dem von der Führungsplatte 2 abgewandten Ende 1201 mit dem Transportband 1 verbunden sind.
Im Unterschied zu Fig. 1 wird für diese Ausführung eine unlösbare Befestigung bevorzugt, das kann mittels Kleben oder Schweißen erfolgen.
Im vorderen Umlenkbereich des Transportbandes 1 wird die Klemmlasche 12 mittels des Auslenkelementes 8 entgegen der Transportrichtung weggebogen und gleitet kontinuierlich an dem Auslenkelement 8 entlang seitlich an den Brief 3 heran.

Wie Fig. 5 zu entnehmen ist, kann die streifenförmige Klemmlasche auch quer zur Transportrichtung flach mit dem von der Führungsplatte 2 abgewandten Ende 1201 mit dem Transportband 1 verbunden sein. Die Klemmlasche gleitet mit Hilfe des Auslenkelementes 8 von oben her an den Brief 3 heran.

Gemäß Fig.6 ist das Klemmelement 12 als ringförmige Klemmlasche ausgeführt, die hochkant mit dem von der Führungsplatte 2 abgewandten Teil 1201 auf dem Transportband 1 befestigt ist.

Fig.7 zeigt die Verhältnisse, wenn die ringförmige Klemmlasche 12 mittig mit dem in Transportrichtung vorn liegenden Bereich 1202 auf dem Transportband 1 befestigt ist. Gegenüber den streifenförmigen Klemmlaschen 12 können mit den ringförmigen Klemmlaschen 12 bessere Federeigenschaften erzielt werden.

Analog sind die Verhältnisse, wenn die Andruckelemente 12 gemäß Fig.8 als U-förmige Klemmlaschen ausgebildet sind. Die U-förmigen Klemmlaschen 12 sind mit den von der Führungsplatte 2 abgewandten Schenkeln 1203 quer zur Transportrichtung hochkant auf dem Transportband 1 befestigt. Der halbkreisförmige Bereich der Klemmlaschen 12 ist mit Auslenkung entgegen der Transportrichtung hochkant auf dem Transportband 1 angeordnet.

Alle vorstehend beschriebenen Klemmlaschen 12 bestehen aus einem gummielastischen Material, vorzugsweise einem Polyurethanwerkstoff.

Gemäß Fig.9 und 10 ist ein Andruckelement 12 als federnd gelagerter Bügel 121 ausgeführt, dessen Achse 123 quer zur Transportrichtung in einem Gleitlager 1251 geführt ist. Das Gleitlager 1251 ist mit einem Lagerboden 125 starr verbunden, der auf dem Transportband 1 befestigt ist.
Die Achse 123 trägt an der Stirnseite eine Andruckplatte 1211, die zur Führungsplatte 2 hin teilweise so mit einem Reibbelag 122 belegt ist, daß derselbe nur an einem Brief 3 kraftschlüssig zur Anlage kommen kann. Bei fehlendem Brief 3 gleitet die Andruckplatte 1211 auf der Gleitschiene 23 beziehungsweise 203, das heißt, der Reibbelag 122 ist dünner als die Dicke d der Gleitschiene 23, 203 beziehungsweise als dieselbe vorragt und liegt dadurch frei, vergleiche auch Fig.11.

Damit die Andruckplatte 1211 nicht verkanten kann, ist an deren Rückseite eine Deckplatte 1212 angebracht, die auf der Rückwand 1252 des Lagerbodens 125 abgestützt ist und durch eine Rückwand 1213 abgeschlossen wird.
In der Andruckplatte 1211 ist eine Bohrung 12111 und in der Rückwand 1213 ist eine Bohrung 12131 vorgesehen. Beide Bohrungen 12111, 12131 dienen zur Aufnahme der Achse 123.
Zwischen Andruckplatte 1211 und Lagerboden 125 ist eine U-förmige Feder 124 so angeordnet, daß der gebogene Teil an der Andruckplatte 1211 anliegt und die freien Schenkel 1241 im Lagerboden 125 gefaßt sind.
Die Feder 124 hat in ihrem Mittelteil 1240 eine Bohrung 12401, mit der die Feder 124 auf die Achse 123 festsitzend geschoben ist.
Die freien Schenkel 1241 der Feder 124 sind formschlüssig in schlitzförmigen Ausnehmungen 12521 der Rückwand 1252 des Lagerbodens 125 befestigt. Dabei ragen die Enden 12411 der Schenkel 1241 etwas über die Rückwand 1252 hinaus und bilden auf diese Weise einen stoßgedämpften Anschlag für die Rückwand 1213 des Bügels 121
Die Feder 124 besteht vorzugsweise aus Gummi. Damit werden gute Lebensdauer-, Feder- und Dämpfungseigenschaften erreicht. Nicht zuletzt ist dieser Werkstoff preiswert.
Die Rückwand 1213 des Bügels 121 läuft in einen Fortsatz 12132 aus, der in Wirkverbindung mit den Auslenkelementen 8 treten kann. Der Fortsatz 12132 liegt jeweils im Anfangsbereich und im Endbereich des Transportbandes 1 an dem Einlenkungsteil 81 beziehungsweise dem Auslenkungsteil 82 der Kulisse 8 an, vergleiche Fig.1 und 11.

In Fig.11 sind die drei charakteristischen Stellungen gezeigt, die ein Andruckelement 12 einnehmen kann. Zum besseren Verständnis ist der Schnitt unterhalb der Deckplatte 1212 des Bügels 121 dargestellt.
In der untersten Stellung ist das Andruckelement 12 gerade vom Einlenkungsteil 81 freigegeben worden. Der Brief 3 wird zwischen Reibbelag 122 und Gleitschienen 23 eingeklemmt.
In der mittleren Stellung ist kein Brief vorhanden. Die Andruckplatte 1211 liegt an der Gleitschiene 23 an und der Reibbelag 122 hat einen Abstand zur Führungsplatte 2 und ist somit frei. Die Rückwand 1213 des Bügels 121 liegt an den Enden 12411 der U-förmigen Feder 124 an.

In der oberen Stellung wird das Andruckelement 12 durch das Auslenkungsteil 82 von der Führungsplatte 2 weggezogen. Die Feder 124 wird hierbei zusammengedrückt und die Rückwand 1213 liegt mit dem Fortsatz 12132 an dem Auslenkteil 82 an, siehe auch Fig.10.

In Fig.12 sind die Andruckelemente 12 als elastische Vollzylinder 120 ausgeführt, die zwischen Klemmbacken 1205 quer zur Transport-richtung eingespannt sind. Die Klemmbacken 1205 sind quer auf dem Transportband 1 befestigt. Der Brief 3 ist zwischen der Stirnfläche 1204 des Vollzylinders 120 und der Führungsplatte 2 eingespannt. In den Umlenkbereichen des Transportbandes 1 werden die Klemmbacken 1205 auf Grund der Krümmung des Transportbandes 1 gespreizt, so daß die Vollzylinder 120 dann lose zwischen den Klemmbacken 1205 liegen und leicht verschiebbar sind.

Gemäß Fig.13 wird der vordere Umlenkbereich des Tansportbandes 1 von einem Käfig 83 umfaßt, der einerseits ein Herausfallen der Vollzylinder 120 aus den Klemmbacken 1205 verhindert und andererseits als Auslenkelement 8 ausgebildet ist.
Zu diesem Zweck umgibt der Käfig 83 das Transportband 1 ab dem Wendepunkt so eng, daß die Vollzylinder 120 zwischen Transportband 1 und Innendeckwand 830 des Käfiges 83 kraftschlüssig anliegen. Darüber hinaus weist ein Teil der Innendeckwand 830 ein Zahnprofil 8301 auf, das schräg in Richtung Führungsplatte 2 und diagonal mit der Transportrichtung verläuft. Auf Grund des Kraftschlusses zwischen Vollzylinder 120 und Innendeckwand 830 beziehungsweise Zahnprofil 8301 wird ein elastisches Gegenprofil in die Mantelfläche 1206 des Vollzylinders 120 eingeprägt und derselbe quer zur Transport-richtung zur Führungsplatte 2 herausgedreht. Kraftschluß und Zahnprofil 8301 sind so bemessen, daß der Vollzylinder 120 nur so weit nach außen kommt, daß zwischen Stirnfläche 1204 des Voll-zylinders 120 und der Führungsplatte 2 ein geringer Abstand besteht und ein dünner Brief 3 gerade noch erfaßt wird. Bei dicken Briefen 3 tritt ein Rutscheffekt ein.

In Fig.14 sind die Verhältnisse für den hinteren Umlenkbereich des Transportbandes 1 ersichtlich. Hier umfaßt ein Käfig 84 das Transportband 1, der gleichfalls das Herausfallen der Vollzylinder 120 aus den Klemmbacken 1205 verhindert und andererseits als Auslenkelement ausgebildet ist. Zu diesem Zweck ist die der Führungsplatte 2 benachbarte Innenseitenwand 841 schräg nach außen geführt.
Die losen Vollzylinder 120 gleiten mit ihrer Stirnfläche 1204 an der Innenseitenwand 841 entlang und werden so weit nach außen gedrückt, daß der dickste zugelassene Brief 3 bequem zwischen Stirnfläche 1204 und Führungsplatte 2 paßt und somit freigegeben wird.
Die Innendeckwand 840 des Käfiges 84 hat zum Transportband 1 einen so großen Abstand, daß eine lose Lage der Vollzylinder 120 gesichert ist. Der Käfig 84 umfaßt das Transportband 1 so weit, daß die Vollzylinder 120 bei Verlassen des Umlenkbereiches wieder zwischen den Klemmbacken 1205 eingespannt sind.

### Verwendete Bezugszeichen

- 1: Transportband
- 10: Riemen, Zahnriemen
- 100: Löcher im Transportband beziehungsweise Zahnriemen zur Befestigung der Andruckelemente12
- 11: Walze, Zahnwalze
- 12: Andruckelement/e, Klemmlasche/n
- 120: Vollzylinder, elastisch
- 1201: abgewandtes Ende der Klemmlasche 12
- 1202: vorderer Teil der Klemmlasche 12
- 1203: abgewandte Schenkel der U-förmigen Klemmlasche 12
- 1204: Stirnfläche der Vollzylinder 120
- 1205: Klemmbacken für Vollzylinder 120
- 1206: Mantelfläche des Vollzylinders 120
- 121: Bügel als Andruckelement 12
- 1211: Andruckplatte beziehungsweise Vorderwand des Bügels 121
- 12111: Bohrung in der Andruckplatte 1211
- 1212: Deckplatte des Bügels 121
- 1213: Rückwand des Bügels 121
- 12131: Bohrung in der Rückwand 1213
- 12132: Fortsatz an der Rückwand 1213
- 122: Reibbelag auf der Andruckplatte 1211
- 123: Achse
- 124: U-förmige Feder
- 1240: Mittelteil der Feder 124
- 12401: Bohrung im Mittelteil 1240
- 1241: freie Schenkel der Feder 124
- 12411: Enden der freien Schenkel 1241
- 125: Lagerboden
- 1251: Gleitlager am Lagerboden 125 für Achse 123
- 1252: Rückwand des Lagerbodens 125
- 12521: Ausnehmungen in der Rückwand 1252 für U-förmige Feder 124
- 1253: Ausnehmung an der Unterseite des Lagerbodens 125
- 126: Gegenplatte zum Lagerboden 125
- 1261: Zapfen an der Gegenplatte 126

- 2: Führungsplatte
- 20: Einsatz in der Führungsplatte 2
- 201: erste Ausnehmung im Einsatz 20
- 202: zweite Ausnehmung im Einsatz 20
- 203: Gleitschienen am Einsatz 20
- 204: Bereich vor der/den Ausnehmung/en 201, 202
- 205: Bereich nach der/den Ausnehmung/en 201, 202
- 206: Öffnung für den Sensor 7 im Einsatz 20
- 21: erste Ausnehmung in Führungsplatte 2 für Tintendruckkopf 4
- 22: zweite Ausnehmung in Führungsplatte für Tintendruckkopf 4
- 23: Gleitschienen an der Führungsplatte 2
- 231: Gleitschienen nach den Ausnehmungen21, 22
- 24: Bereich vor der/den Ausnehmung/en 21, 22
- 25: Bereich nach der/den Ausnehmung/en 21, 22
- 26: langer Schenkel der L-förmigen Führungsplatte 2
- 27: kurzer Schenkel der L-förmigen Führungsplatte 2

- 3: Druckträger, Brief
- 31: Kante, Auflagekante des Druckträgers 3
- 32: Fläche, Anlagefläche des Druckträgers an der Führungsplatte 2

- 4: Tintendruckkopf
- 40: Düsenfläche/ebene des Tintendruckkopfes 4

- 5: Inkrementalgeber

- 6: Fotozelle

- 7: Sensor für Briefanfangserkennung beziehungsweise zur Druckauslösung

- 8: Auslenkelement beziehungsweise Kulisse
- 81: Einlenkungsteil der Kulisse 8
- 82: Auslenkungsteil der Kulisse 8
- 83: Käfig im Einlenkungsbereich der Vollzylinder 120
- 830: Innendeckwand des Käfigs 83
- 8301: Zahnprofil in der Innendeckwand 830
- 84: Käfig im Auslenkungsbereich der Vollzylinder 120
- 840: Innendeckwand des Käfigs 84
- 841: Innenseitenwand des Käfigs 84

- a: Abstand zwischen Gleitschienen 231 beziehungsweise 203 im Bereich 25 beziehungsweise 205

- b: Druckbildbreite

- d: Dicke der Gleitschienen 23, 231, 203 beziehungsweise Rückversatz des Bereiches 25, 205

- w: Wölbung des Druckträgers 3 im bedruckten Bereich

- α: Neigungswinkel der Führungsplatte aus dem Lot

## Patentansprüche

1. Vorrichtung zum Bedrucken eines auf einer Kante stehenden Druckträgers (3), insbesondere eines Briefes in Frankier- und/oder Adressiermaschinen, wobei der Druckträger während des Transportvorganges und Druckvorganges an der Kante (31) tragend geführt ist, mit einer gegenüber der Vertikalen geneigten Führungsplatte (2) zur gleitbaren Anlage des Druckträgers und mit einem ausgenommenen Bereich (21,22) für eine auf der von dem Druckträger abgewandten Seite der Führungsplatte angeordneten Druckeinrichtung (4),
wobei Mittel (1) zum Aufbringen einer Vorschubkraft auf den Druckträger (3) zum Vorschub in Transportrichtung entlang der Führungsplatte (2) vorgesehen sind, **dadurch gekennzeichnet**,
- daß die Druckeinrichtung eine Tintendruckeinrichtung mit mindestens einem Tintendruckkopf (4) ist,
- daß Andruckelemente (12) auf die Führungsplatte (2) zu und von dieser weg beweglich angeordnet sind zum Andrücken des Druckträgers (3) an die Führungsplatte (2) derart, daß der Druckträger (3) von den Andruckelementen (12) an seiner von der Führungsplatte (2) abgewandten Seite während des Transport- und Druckvorganges kraftschlüssig erfaßt ist,
- daß der ausgenommene Bereich mindestens eine Ausnehmung (21, 22) aufweist und der der Ausnehmung (21, 22) in Transportrichtung zum stromabwärtigen Ende hin folgende Bereich (25) der Führungsplatte (2) so gestaltet ist, daß der Druckträger (3) an dieser Stelle freiliegt.

2. Vorrichtung zum Bedrucken eines auf einer Kante stehenden Druckträger (3), insbesondere eines Briefes in Frankier- und/oder Adressiermaschinen, wobei der Druckträger während des Transportvorganges und Druckvorganges an der Kante (31) tragend geführt ist, mit einer gegenüber der Vertikalen geneigten Führungsplatte (2) zur gleitbaren Anlage des Druckträgers, mit einem ausgenommenen Bereich (21,22) für eine auf der von dem Druckträger abgewandten Seite der Führungsplatte angeordneten Druckeinrichtung, (4)
wobei ein umlaufendes Transportband (1) zum Aufbringen einer Vorschubkraft auf den Druckträger (3) zum Vorschub in Transportrichtung entlang der Führungsplatte (2) vorgesehen ist, **dadurch gekennzeichnet**,
- daß die Druckeinrichtung eine Tintendruckeinrichtung mit mindestens einem Tintendruckkopf (4) ist,
- daß an dem Transportband (1) Andruckelemente (12) auf die Führungsplatte (2) zu und von dieser weg beweglich angeordnet sind zum Andrücken des Druckträgers (3) an die Führungsplatte (2) derart, daß der Druckträger (3) von den Andruckelementen (12) an seiner von der Führungsplatte (2) abgewandten Seite während des Transport- und Druckvorganges kraftschlüssig erfaßt ist,
- daß der ausgenommene Bereich mindestens eine Ausnehmung (21, 22) aufweist und der der Ausnehmung (21, 22) in Transportrichtung zum stromabwärtigen Ende hin folgende Bereich (25) der Führungsplatte (2) so gestaltet ist, daß der Druckträger (3) an dieser Stelle freiliegt.

3. Vorrichtung nach Anspruch 1 oder 2, **dadurch gekennzeichnet,**
daß der der Ausnehmung (21, 22) in Transportrichtung zum stromabwärtigen Ende hin folgende Bereich (25) der Führungsplatte (2) gegenüber den Anlageflächen für den Druckträger (3) zurückversetzt ist.

4. Vorrichtung nach Anspruch 1 oder 2, **dadurch gekennzeichnet,**
daß der ausgenommene Bereich mindestens eine an ihrem in Transportrichtung stromabwärtigen Ende offene Ausnehmung (21, 22) aufweist.

5. Vorrichtung nach Anspruch 1 oder 2, **dadurch gekennzeichnet,**
daß die Führungsplatte (2) eine ebene, mit Gleitschienen (23, 231) in Transportrichtung versehene Platte ist, an der der Druckträger (3) mit einer Fläche (32) anliegt.

6. Vorrichtung nach Anspruch 2 und 5, **dadurch gekennzeichnet,**
daß der Druckträger (3) mit einer Kante (31) auf dem Transportband (1) steht.

7. Vorrichtung nach Anspruch 1 oder 2, **dadurch gekennzeichnet,**
daß die Führungsplatte (2) eine L-förmig abgewinkelte Platte ist, auf deren kurzem Schenkel (27) der Druckträger (3) mit einer Kante (31) steht und an deren langem, mit Gleitschienen (23) versehenem Schenkel (23) der Druckträger (3) mit einer Fläche (32) anliegt.

8. Vorrichtung nach Anspruch 1 bis 5, 7, **dadurch gekennzeichnet,**
daß die Gleitschienen (23, 231) im Bereich (25) nach der Ausnehmung (21, 22) zueinander einen Abstand (a) haben, der größer als die Druckbildbreite (b) ist und deren Dicke (d) größer als die größte auftretende Wölbung (w) des Druckträgers (3) im bedruckten Bereich ist.

9. Vorrichtung nach Anspruch 1 oder 2, **dadurch gekennzeichnet,**
daß die Führungsplatte (2) ungefähr 18° aus dem Lot geneigt ist.

10. Vorrichtung nach den Ansprüchen 1, 2, 3, 5, 7 bis 8, **dadurch gekennzeichnet,**
daß die Führungsplatte (2) einen Einsatz (20) mit mindestens einer Ausnehmung (201, 202) und eingeformten Gleitschienen (203) aufweist, der aus einem rostfreien Metall besteht und
daß der Bereich (204) vor der Ausnehmung (21, 201, 22, 202), die Düsenebene (40) des Tintendruckkopfes (4) und der nachfolgende Bereich (25, 205) hintereinandergestaffelt zurückversetzt sind.

11. Vorrichtung nach Anspruch 2, **dadurch gekennzeichnet,**
daß die Andruckelemente (12) als streifenförmige Klemmlaschen aus elastischem Material ausgeführt sind, die mit dem von der Führungsplatte (2) abgewandten Ende (1201) auf dem Transportband (1) quer zur Transportrichtung befestigt sind.

12. Vorrichtung nach Anspruch 11, **dadurch gekennzeichnet,**
daß die Klemmlaschen (12) hochkant mit Auslenkung entgegen der Transportrichtung befestigt sind.

13. Vorrichtung nach Anspruch 11, **dadurch gekennzeichnet,**
daß die Klemmlaschen (12) flach mit Auslenkung vom Transportband (1) weg befestigt sind.

14. Vorrichtung nach Anspruch 2, **dadurch gekennzeichnet,**
daß die Andruckelemente (12) als ringförmige Klemmlaschen aus elastischem Material ausgeführt sind, die in einem kleinen Bereich einer Ringkante hochkant mit Auslenkung quer zur Transportrichtung auf dem Transportband (1) befestigt sind.

15. Vorrichtung nach Anspruch 14, **dadurch gekennzeichnet,**
daß der Bereich der Befestigung annähernd in der Mitte des Transportbandes (1) liegt.

16. Vorrichtung nach Anspruch 14, **dadurch gekennzeichnet,**
daß der Bereich der Befestigung der mit dem größten Abstand zur Führungsplatte (2) ist.

17. Vorrichtung nach Anspruch 2, **dadurch gekennzeichnet,**
daß die Andruckelemente (12) als U-förmige Klemmlaschen aus elastischem Material ausgeführt sind, die mit den von der Führungsplatte (2) abgewandten Schenkeln (1203) hochkant auf dem Transportband (1) quer zur Transportrichtung befestigt sind.

18. Vorrichtung nach Anspruch 17, **dadurch gekennzeichnet,**
daß der halbkreisförmige Bereich der U-förmigen Klemmlaschen (12) mit Auslenkung entgegen der Transportrichtung hochkant auf dem Transportband (1) angeordnet ist.

19. Vorrichtung nach Anspruch 2, **dadurch gekennzeichnet,**
daß das Andruckelement (12) als federnd gelagerter Bügel (121) mit einer Andruckplatte (1211), einer Deckplatte (1212) und einer Rückwand (1213) sowie einer zwischen Andruckplatte (12) und Rückwand (1213) befestigten Achse (123) ausgeführt ist, und
daß die Achse (123) quer zur Transportrichtung in einem Gleitlager (1251) geführt ist, das mit einem Lagerboden (125) verbunden ist, der auf dem Transportband (1) mittels einer Gegenplatte (126) mit Zapfen (1261) lösbar befestigt ist.

20. Vorrichtung nach Anspruch 19, **dadurch gekennzeichnet,**
daß die Außenseite der Andruckplatte (1211) teilweise mit einem Reibbelag (122) versehen ist, und
daß hinter der Andruckplatte (1211) eine U-förmige Feder (124) angeordnet ist, die mit dem Mittelteil (1240) auf der Achse (123) und mit den freien Schenkeln (1241) am Lagerboden (125) befestigt ist.

21. Vorrichtung nach Anspruch 19 und 20, **dadurch gekennzeichnet,**
daß die freien Schenkel (1241) der Feder (124) formschlüssig in Ausnehmungen (12521) der Rückwand (1252) des Lagerbodens (125) befestigt sind,
daß die Enden (12411) der Schenkel (1241) geringfügig über die Rückwand (1252) hinausragen und als stoßgedämpfter Anschlag für die Rückwand (1213) des Bügels (121) dienen.

22. Vorrichtung nach Anspruch 2, **dadurch gekennzeichnet,**
daß die Andruckelemente (12) als elastische Vollzylinder (120) ausgeführt sind, die kraftschlüssig lösbar in Klemmbacken (1205) quer zur Transportrichtung gehalten sind, die auf dem Transportband (1) befestigt sind.

23. Vorrichtung nach den Ansprüchen 11, 14, 17, 19 oder 22,
**dadurch gekennzeichnet,**
daß als elastisches Material für die Klemmlaschen (12), die U-förmige Feder (124), die Vollzylinder (120) und die Klemmbacken (1205) wahlweise Gummi oder ein Polyurethanwerkstoff eingesetzt ist.

24. Vorrichtung nach Anspruch 2, **dadurch gekennzeichnet,**
daß das umlaufende Transportband (1) aus einem Zahnriemen (10) und zwei Zahnwalzen (11) besteht, von denen die antreibende Walze (11) in der Nähe des Druckbereiches angeordnet ist und gemeinsam mit einem Inkrementalgeber (5) verbunden auf einer Achse angeordnet ist.

25. Vorrichtung nach den Ansprüchen 19, 23 und 24, **dadurch gekennzeichnet,**
daß der Zahnriemen (10) zwecks auswechselbarer Befestigung der Andruckelemente (12) teilweise mit Löchern (100) im Bereich der Zahnlücken versehen ist.

26. Vorrichtung nach den Ansprüchen 2 und 10 bis 17, **dadurch gekennzeichnet,**
daß die Andruckelemente (12) auf dem Transportband (1) mittels Kleben oder Schweißen befestigt sind.

27. Vorrichtung nach den Ansprüchen 19 und 24 bis 25, **dadurch gekennzeichnet,**
daß die Gegenplatte (126) in eine Zahnlücke eingelegt ist und mit angeformten pilzförmigen Zapfen (1261) durch die Löcher (100) ragt und daß der Lagerboden (125) an der Unterseite mit einer T-förmigen Ausnehmung (1253) versehen ist und mit dieser auf die Zapfen (1261) aufgeschoben ist und
daß die Zahnwalzen (11) an die Gegenplatte (126) angepaßt sind.

28. Vorrichtung nach Anspruch 2, **dadurch gekennzeichnet,**
daß außerhalb des Transportbandes (1) Auslenkelemente (8) in der Umlaufbahn der Andruckelemente (12) angeordnet sind, die im Eintritts- und im Austrittsbereich der Druckträger (3) zur maximalen Auslenkung und im übrigen Bereich zur Freigabe der Andruckelemente (12) dienen.

29. Vorrichtung nach Anspruch 19 und 28, **dadurch gekennzeichnet,**
daß das einzelne Auslenkelement (8) durch eine plattenförmige Kulisse gebildet wird, die zum Anfang beziehungsweise zum Ende hin kontinuierlich nach außen gekröpft ist und
daß an der Rückwand (1213) des Bügels (121) ein Fortsatz (12132) angeformt ist, der in Wirkverbindung mit dem Auslenkelement (8) bringbar ist.

30. Vorrichtung nach Anspruch 22 und 28, **dadurch gekennzeichnet,**
daß das Transportband (1) im vorderen Umlenkbereich von einem Käfig (83) umgeben ist, dessen Innendeckwand (830) teilweise mit einem schräg in Richtung der Führungsplatte (2) und diagonal mit der Transportrichtung verlaufenden Zahnprofil (8301) versehen ist, zwischen dem und dem Transportband (1) die Vollzylinder (120) kraftschlüssig geführt sind,
daß das Transportband (1) im hinteren Umlenkbereich von einem Käfig (84) umgeben ist, dessen zur Führungsplatte (2) benachbarte Innenseitenwand (841) schräg nach außen von der Führungsplatte (2) weg verläuft und daß die Vollzylinder (120) mit der Stirnfläche (1204) an der Innenseitenwand (841) anliegen.

31. Vorrichtung nach Anspruch 1, 2 oder 10, **dadurch gekennzeichnet,**
daß jeder Ausnehmung (21, 201, 22, 202) ein Tintendruckkopf (4) fest zugeordnet ist.

32. Vorrichtung nach Anspruch 1, 2 oder 8, **dadurch gekennzeichnet,**
daß beiden Ausnehmungen (21, 201, 22, 202) ein gemeinsamer höhenverstellbarer Tintendruckkopf (4) zugeordnet ist.

33. Vorrichtung nach Anspruch 1, **dadurch gekennzeichnet,**
daß die Andruckelemente (12) als federnd gelagerte, angetriebene Rollen ausgebildet sind.

## Claims

1. An arrangement for printing a print medium (3) standing on an edge, in particular a letter in franking and/or addressing machines, wherein, during the transport and printing process, said print medium is guided carried on the edge (31), having a guide plate (2) inclined in relation to the vertical for slidably bearing said print medium and a recessed area (21, 22) for a printing device (4) arranged on the side of the guide plate opposite to said print medium, wherein means (1) are provided for transmitting a feeding force to the print medium (3) for feeding it in transport direction along guide plate (2);
**characterised in**
- that the printing device is an ink-print arrangement with at least one ink-print head (4);
- that there are provided pressure elements (12) that are directed against guide plate (2) and movable towards and away from it for pressing the print medium (3) against guide plate (2) in such manner that, during the transport and printing process, the print medium (3) is non-positively held by the pressure elements (12) on its side opposite to guide plate (2);
- that the recessed area comprises at least one opening (21, 22) and that the area (25) of the guide plate (2) that follows the opening (21, 22) in transport direction towards the downstream end is formed in such manner that the print medium (3) lies bare at that place.

2. An arrangement for printing a print medium (3) standing on an edge, in particular a letter in franking and/or addressing machines, wherein, during the transport and printing process, said print medium is guided carried on the edge (31), having a guide plate (2) inclined in relation to the vertical for slidably bearing said print medium, a recessed area (21, 22) for a printing device (4) arranged on the side of the guide plate opposite to said print medium, wherein a circulating conveyor belt (1) is provided for transmitting a feeding force to the print medium (3) for feeding it in transport direction along guide plate (2);
**characterised in**
- that the printing device is an ink-print arrangement with at least one ink-print head (4);
- that, on the conveyor belt (1), there are arranged pressure elements (12) directed against guide plate (2) and movable towards and away from it for pressing the print medium (3) against the guide plate (2) in such manner that, during the transport and printing process, the print medium (3) is non-positively held by the pressure elements (12) on its side opposite to guide plate (2);
- that the recessed area comprises at least one opening (21, 22) and that the area (25) of the guide plate (2) that follows the opening (21, 22) in transport direction towards the downstream end is formed in such manner that the print medium (3) lies bare at that place.

3. An arrangement according to Claim 1 or 2,**characterised in**
**that** the area (25) of guide plate (2) following opening (21, 22) in transport direction towards the downstream end is recessed in relation to the bearing surfaces for the print medium (3).

4. An arrangement according to Claim 1 or 2, **characterised in**
**that** the recessed area contains at least one opening (21, 22) that is open in transport direction towards the downstream end.

5. An arrangement according to Claim 1 or 2, **characterised in**
**that** guide plate (2) is a plane plate provided with slide bars (23, 231) in transport direction on which the print medium (3) lies with one face (32).

6. An arrangement according to Claims 2 and 5, **characterised in**
**that** the print medium (3) stands with one edge (31) on the conveyor belt (1).

7. An arrangement according to Claims 1 or 2, **characterised in**
**that** guide plate (2) is an L-shaped bent plate, the print medium (3) standing with one edge (31) on its short side (27) and said print medium (3) lying with one surface (32) on its long side (23) provided with slide bars (23).

8. An arrangement according to Claims 1 to 5, 7, **characterised in**
**that**, in the area (25) following the opening (21, 22), the slide bars (23, 231) are spaced at a distance (a) that is bigger than the width of the print image (b) and have a thickness (d) that is bigger than the biggest occurring bulging (w) of the print medium (3) in the printed area.

9. An arrangement according to Claim 1 or 2, **characterised in**
**that** guide plate (2) is inclined about 18 degrees from the vertical.

10. An arrangement according to Claims 1, 2, 3, 5, 7 to 8, **characterised in**
that guide plate (2) is provided with an insert (20) made of stainless metal that has at least one opening (201, 202) and moulded slide bars (203); and
that the area (204) before the opening (21, 201, 22, 202), the nozzle level (40) of the ink print head (4) and the following area (25, 205) are consecutively recessed in relation to one another.

11. An arrangement according to Claim 2, **characterised in**
**that** the pressure elements (12) are tape-shaped clamping lugs made of elastic material that are fixed with their end (1201) opposite to guide plate (2) on the conveyor belt (1) crosswise to the transport direction.

12. An arrangement according to Claim 11, **characterised in**
**that** the clamping lugs (12) are fixed on end with a deflection opposite to the transport direction.

13. An arrangement according to Claim 11, **characterised in**
**that** the clamping lugs (12) are fixed in a flat position with a deflection away from conveyor belt (1).

14. An arrangement according to Claim 2, **characterised in**
**that** the pressure elements (12) are ring-shaped clamping lugs made of elastic material that are fixed on end with a small section of a ring edge on the conveyor belt (1) with a deflection crosswise to the transport direction.

15. An arrangement according to Claim 14, **characterised in**
**that** the fixing section is located almost in the middle of the conveyor belt (1).

16. An arrangement according to Claim 14, **characterised in**
**that** the fixing section is the section with the biggest distance to guide plate (2).

17. An arrangement according to Claim 2, **characterised in**
**that** the pressure elements (12) are U-shaped clamping lugs made of elastic material that are fixed on end with their sides (1203) opposite to guide plate (2) on the conveyor belt (1) crosswise to the transport direction.

18. An arrangement according to Claim 17, **characterised in**
**that** the semicircular section of the U-shaped clamping lugs (12) is arranged on end on the conveyor belt (1) with a deflection opposite to the transport direction.

19. An arrangement according to Claim 2,**characterised in**
that the pressure element (12) is a flexibly borne clamp (121) having a pressure plate (1211), a cover plate (1212), a back wall (1213) as well as an axle (123) fixed between pressure plate (12) and back wall (1213); and
that axle (123) is borne, crosswise to the direction of transport, in a plain bearing (1251) connected with a bearing base (125) that is releasably fixed on the conveyor belt (1) by means of a counter-plate (126) with pegs (1261).

20. An arrangement according to Claim 19, **characterised in**
that the outside of pressure plate (1211) is partially provided with a friction covering (122); and
that, behind the pressure plate (1211), there is arranged a U-shaped spring (124) that is fixed on axle (123) with its centre part (1240) and on the bearing base (125) with its free sides (1241).

21. An arrangement according to Claims 19 and 20, **characterised in**
that the free sides (1241) of spring (124) are positively fixed in recesses (12521) of the back wall (1252) of bearing base (125); and
that the ends (12411) of the sides (1241) slightly project from the back wall (1252) and serve as a shock-absorbed stopper for the back wall (1213) of the clamp (121).

22. An arrangement according to Claim 2, **characterised in**
**that** the pressure elements (12) are elastic solid cylinders (120) that are releasably, non-positively held crosswise to the transport direction in clamping jaws (1205) that are fixed to the conveyor belt (1).

23. An arrangement according to Claims 11, 14, 17, 19 or 22, **characterised in**
**that** either rubber or a polyurethane material is used as elastic material for the clamping lugs (12), the U-shaped spring (124), the solid cylinders (120) and the clamping jaws (1205).

24. An arrangement according to Claim 2, **characterised in**
**that** the circulating conveyor belt (1) comprises a toothed belt (10) and two toothed rollers (11) of which the driving roller (11) is arranged near the printing area and is placed, together with a connected incremental transmitter (5), on an axle.

25. An arrangement according to Claims 19, 23 and 24, **characterised in**
**that**, in order to allow for a replaceable fixing of the pressure elements (12), the toothed belt (10) is partially provided with holes (100) in the area of the tooth spaces.

26. An arrangement according to Claims 2 and 10 to 17, **characterised in**
**that** the pressure elements (12) are fixed to conveyor belt (1) by means of gluing or welding.

27. An arrangement according to Claims 19 and 24 to 25, **characterised in**
that the counter-plate (126) is inserted into a tooth space and projects through the holes (100) with formed mushroom-shaped pegs (1261); and
that the bearing base (125) is provided with a T-shaped recess (1253) on its bottom with which it is slipped on the pegs (1261); and that the toothed rollers (11) are adapted to counter-plate (126).

28. An arrangement according to Claim 2, **characterised in**
**that**, outside the conveyor belt (1), there are provided deflection elements (8) in the circulation path of the pressure elements (12) that serve to provide a maximum deflection of the pressure elements (12) in the entrance and exit areas of the print media (3) and a release them in the remaining area.

29. An arrangement according to Claims 19 and 28, **characterised in**
that the individual deflection element (8) consists of a plate-shaped member that is continuously cranked outward towards the beginning or towards the end, respectively; and
that on the back wall (1213) of bow (121), there is formed an extension (12132) that can be brought in an active connection with the deflection element (8).

30. An arrangement according to Claims 22 and 28, c h a r a c t e rised in **characterised in**
that, in its front turning area, the conveyor belt (1) is surrounded by a cage (83) the internal cover wall (830) of which is partially provided with a toothed profile (8301) running at an angle in direction towards the guide plate (2) and diagonally to the transport direction, the solid cylinders (120) being non-positively guided between said toothed profile and the conveyor belt (1); and
that, in its rear turning area, the conveyor belt (1) is surrounded by a cage (84) the internal side wall (841) adjacent to guide plate (2) of which runs obliquely to the outside away from guide plate (2) and that the solid cylinders (120) abut with their face (1204) on the internal side wall (841).

31. An arrangement according to Claim 1, 2 or 10, **characterised in**
**that** an ink-print head (4) is permanently assigned to each recess (21, 201, 22, 202).

32. An arrangement according to Claim 1, 2 or 8, **characterised in**
**that** a joint height-adjustable ink-print head (4) is assigned to the two recesses (21, 201, 22, 202).

33. An arrangement according to Claim 1, **characterised in**
**that** the pressure elements (12) are flexibly borne driven rollers.

## Revendications

1. Dispositif destiné à l'impression d'un support d'impression (3) posé sur une arête, en particulier d'une lettre dans des machines d'affranchissement et/ou à adresses, le support d'impression étant guidé porté sur l'arête (31) pendant l'opération de transport et l'opération d'impression, comportant une plaque de guidage (2) inclinée par rapport à la verticale pour l'appui coulissant du support d'impression, et une zone évidée (21, 22) pour un dispositif d'impression (4) disposé sur le côté de la plaque de guidage opposé au support d'impression, des moyens (1) étant prévus pour appliquer une force d'avance sur le support d'impression (3) pour l'avance dans le sens de transport le long de la plaque de guidage (2), **caractérisé en ce que,**
- le dispositif d'impression est un dispositif d'impression à encre avec au moins une tête d'impression à encre (4),
- des éléments de pression (12) sont disposés sur la plaque de guidage (2), d'une manière mobile en direction et en éloignement de celle-ci, pour presser le support d'impression (3) sur la plaque de guidage (2) de telle sorte que le support d'impression (3) est saisi mécaniquement par les éléments de pression (12) sur son côté opposé à la plaque de guidage (2), pendant l'opération de transport et d'impression,
- la zone évidée présente au moins un évidement (21, 22) et la zone (25) de la plaque de guidage (2) suivant l'évidement (21, 22) dans le sens de transport vers l'extrémité située en aval est conçue de telle sorte que le support d'impression (3) est dégagé à cet endroit.

2. Dispositif destiné à l'impression d'un support d'impression (3) posé sur une arête, en particulier d'une lettre dans des machines d'affranchissement et/ou à adresses, le support d'impression étant guidé porté sur l'arête (31) pendant l'opération de transport et l'opération d'impression, comportant une plaque de guidage (2) inclinée par rapport à la verticale pour l'appui coulissant du support d'impression et une zone évidée (21, 22) pour un dispositif d'impression (4) disposé sur le côté de la plaque de guidage opposé au support d'impression, une bande de transport circulant (1) étant prévue pour l'application d'une force d'avance sur le support de pression (3) pour l'avance dans le sens de transport le long de la plaque de guidage (2) **caractérisé en ce que,**
- le dispositif d'impression est un dispositif d'impression à encre avec au moins une tête d'impression à encre (4),
- au niveau de 1 bande transporteuse (1), les éléments de pression (12) sont disposés sur la plaque de guidage (2), d'une manière mobile en direction et en éloignement de celle-ci, pour presser le support d'impression (3) sur la plaque de guidage (2) de telle sorte que le support d'impression (3) est saisi mécaniquement par les éléments de pression (12) sur son côté opposé à la plaque de guidage (2), pendant l'opération de transport et d'impression,
- la zone évidée présente au moins un évidement (21, 22) et la zone (25) de la plaque de guidage (2) suivant l'évidement (21, 22) dans le sens de transport vers l'extrémité située en aval est conçue de telle sorte que le support d'impression (3) est dégagé à cet endroit.

3. Dispositif selon la revendication 1 ou 2, **caractérisé en ce que**
la zone (25) de la plaque de guidage (2) suivant l'évidement (21, 22) dans le sens de transport vers l'extrémité située en aval est décalée en arrière par rapport aux surfaces d'appui pour le support d'impression (3).

4. Dispositif selon la revendication 1 ou 2, **caractérisé en ce que**
la zone évidée présente au moins un évidement ouvert (21, 22) sur son extrémité située en aval dans le sens de transport.

5. Dispositif selon la revendication 1 ou 2, **caractérisé en ce que**
la plaque de guidage (2) est une plaque plane pourvue de glissières (23, 231) dans le sens de transport, plaque sur laquelle repose le support d'impression (3) avec une surface (32).

6. Dispositif selon la revendication 2 et 5, **caractérisé en ce que**
le support d'impression (3) se trouve avec une arête (31) sur la bande de transport (1).

7. Dispositif selon la revendication 1 ou 2, **caractérisé en ce que**
la plaque de guidage (2) est une plaque coudée en L sur la courte blanche (27) de laquelle se trouve le support d'impression (3) avec une arête (31) et tandis que sur sa longue branche (23) pourvue de glissières (23) le support d'impression (3) repose avec une surface (32).

8. Dispositif selon la revendication 1 à 5,7, **caractérisé en ce que**
les glissières (23, 231) ont une distance (a) les unes par rapport aux autres qui est plus grande que la largeur d'image imprimé (b) et une épaisseur (d) qui est plus grande que la plus grande courbure à atteindre (w) du support d'impression (3) dans la zone (25) imprimée.

9. Dispositif selon la revendication 1 ou 2, **caractérisé en ce que**
la plaque de guidage (2) est inclinée d'environ 18° par rapport à l'aplomb.

10. Dispositif selon la revendication 1, 2, 3, 5, 7 à 8, **caractérisé en ce que**
la plaque de guidage (2) présente un insert (20), avec au moins un évidement (201, 202) et des glissières (203) venues de moulage, qui est en métal inoxydable et en ce que
la zone (204) avant l'évidement (21, 201, 22, 202), le plan de buses (40) de la tête d'impression à encre (4) et la zone suivante (25, 205) sont décalés en arrière, étagés les uns derrière les autres.

11. Dispositif selon la revendication 2, **caractérisé en ce que**
les éléments de pression (12) sont réalisés comme des éclisses de serrage en forme de bandes en matériau élastique qui sont fixées, transversalement par rapport au sens de transport, avec l'extrémité (1201) opposée à la plaque de guidage (2) sur la bande de transport (1).

12. Dispositif selon la revendication 11, **caractérisé en ce que**
les éclisses de serrage (12) sont fixées sur chant avec débattement dans le sens inverse de transport.

13. Dispositif selon la revendication 11, **caractérisé en ce que**
les éclisses de serrage (12) sont fixées, à plat, avec débattement en éloignement de la bande de transport (1).

14. Dispositif selon la revendication 2, **caractérisé en ce que**
les éléments de pression (12) sont réalisés comme des éclisses de serrage en forme d'anneau en matériau élastique qui sont fixées sur la bande de transport (1), dans une petite zone d'une arête d'anneau, sur chant, avec débattement transversalement par rapport au sens de transport.

15. Dispositif selon la revendication 14, **caractérisé en ce que**
la zone de fixation se situe approximativement au centre de la bande de transport (1).

16. Dispositif selon la revendication 14, **caractérisé en ce que**
la zone de fixation est celle avec la plus grande distance par rapport à la plaque de guidage (2).

17. Dispositif selon la revendication 2, **caractérisé en ce que**
les éléments de pression (12) sont réalisés comme des éclisses de serrage en forme de U en matériau élastique qui sont fixées, sur chant, sur la bande de transport (1), transversalement par rapport au sens de transport, avec les branches (1203) opposées à la plaque de guidage (2).

18. Dispositif selon la revendication 17, **caractérisé en ce que**
la zone en demi-cercle des éclisses de serrage (12) en forme de U est disposé, sur chant, sur la bande de transport (1) avec débattement dans le sens inverse de transport.

19. Dispositif selon la revendication 2, **caractérisé en ce que**
l'élément de pression (12) est conçu comme un arceau (121) logé élastiquement avec une plaque de pression (1211), une plaque de couverture (1212) et une paroi arrière (1213) ainsi qu'un axe (123) fixé entre la plaque de pression (12) et la paroi arrière (1213), et en ce que
l'axe (123) est guidé transversalement par rapport au sens de transport dans un palier lisse (1251) relié à un fond de palier (125) qui est fixé d'une manière amovible sur la bande de transport (1) au moyen d'une contre-plaque (126) comportant des tenons(1261).

20. Dispositif selon la revendication 19, **caractérisé en ce que**
le côté extérieur de la plaque de pression (1211) est pourvu en partie d'une garniture de friction (122) et en ce que
derrière la plaque de pression (1211) est disposé un ressort en forme de U (124) qui est fixé avec la partie centrale (1240) sur l'axe (123) et avec les branches libres (1241) sur le fond du palier (125).

21. Dispositif selon la revendication 19 et 20, **caractérisé en ce que**
les branches libres (1241) du ressort (124) sont fixées à complémentarité de forme dans des évidements (12521) de la paroi arrière (1252) du fond de palier (125),
en ce que les extrémités (12411) des branches (1241) dépassent faiblement de la paroi arrière (1252) et servent de butée amortissante de choc pour la paroi arrière (1213) de l'arceau (121).

22. Dispositif selon la revendication 2, **caractérisé en ce que**
les éléments de pression (12) sont réalisés comme des cylindres pleins élastiques (120) qui sont maintenus mécaniquement, d'une manière amovible, dans des mâchoires de serrage (1205) transversalement par rapport au sens de transport qui sont fixées sur la bande de transport (1).

23. Dispositif selon les revendications 11, 14, 17, 19 ou 22, **caractérisé en ce que**
l'on utilise comme matériau élastique pour les éclisses de serrage (12), le ressort en forme de U (124), les cylindres pleins (120) et les mâchoires de serrage (1205), au choix du caoutchouc ou du polyuréthanne.

24. Dispositif selon la revendication 2, **caractérisé en ce que**
la bande de transport (1) se compose d'une courroie dentée (10) et de deux rouleaux à dents (11) parmi lesquels le cylindre entraînant (11) est disposé à proximité de la zone d'impression et est disposé conjointement sur un axe en étant relié avec le capteur incrémental (5).

25. Dispositif selon les revendications 19, 23, et 24, **caractérisé en ce que**
la courroie dentée (10), dans le but d'une fixation interchangeable des éléments de pression (12) est pourvue partiellement de trous (100) dans la zone des entredents.

26. Dispositif selon les revendications 2 et 10 à 17, **caractérisé en ce que**
les éléments de pression (12) sont fixés sur la bande de transport (1) au moyen de collage ou soudage.

27. Dispositif selon les revendications 19 et 24 à 25, **caractérisé en ce que**
la contre-plaque (126) est insérée dans un entredent et dépasse avec des tenons venus de moulage en forme de champignon (1261) par les trous (100), et en ce que le fond de palier (125) est pourvu sur le côté inférieur d'un évidement en forme de T (1253) et est emmanché avec celui-ci sur les tenons (1261), et en ce que
les cylindres dentés (11) sont adaptés à la contre-plaque (126).

28. Dispositif selon la revendication 2, **caractérisé en ce que**
en dehors de la bande de transport (1), des éléments de débattement (8) sont disposés dans la trajectoire des éléments de pression (12) qui servent dans la zone d'entrée et de sortie des supports d'impression (3) à un débattement maximum et dans la zone restante à la libération des éléments de pression (12).

29. Dispositif selon la revendication 19 et 28, **caractérisé en ce que**
le seul élément de débattement (8) est formé par une coulisse en forme de plaque qui est coudée au début ou à la fin continuellement vers l'extérieur et en ce qu'un appendice (12132), que l'on peut mettre en liaison active avec l'élément de débattement (8), est moulé sur la paroi arrière (1213) de l'arceau (121).

30. Dispositif selon la revendication 22 et 28, **caractérisé en ce que**
la bande de transport (1) est entourée dans la zone de renvoi avant par une cage (83) dont la paroi de couverture interne (830) est pourvue en partie d'un profil denté (8301) s'étendant en biais dans le sens de la plaque de guidage (2) et diagonalement avec le sens de transport, les cylindres pleins (120) étant guidés mécaniquement entre ledit profil et la bande de transport (1),
en ce que la bande transport (1) est entourée dans la zone de renvoi arrière d'une cage (84) dont la paroi latérale interne (841) voisine de la plaque de guidage (2) s'étend en biais vers l'extérieur en s'éloignant de la plaque de guidage (2) et en ce que les cylindres pleins (120) reposent avec la surface frontale (1204) sur la paroi latérale interne (841).

31. Dispositif selon la revendication 1, 2 ou 10, **caractérisé en ce que**
une tête d'impression à encre (4) est affectée à demeure à chaque évidement (21, 201, 22, 202).

32. Dispositif selon la revendication 1, 2 ou 8, **caractérisé en ce que**
une tête d'impression (4) commune réglable en hauteur est affectée aux deux évidements (21, 201, 22, 202).

33. Dispositif selon la revendication 1, **caractérisé en ce que**
les éléments de pression (12) sont conçus comme des rouleaux entraînés, logés élastiquement.
